# FASCICULE DE BREVET EUROPEEN

(11) **EP 0 884 658 B1**
(45) Date de publication et mention de la délivrance du brevet: **07.05.2003**
(21) Numéro de dépôt: 97109517.9
(22) Date de dépôt: 12.06.1997
(51) Int. Cl.: G04B 27/04

(54) **Dispositif de débrayage dans un train d'engrenages de pièce d'horlogerie**
Kupplungsmechanismus in einem Uhrwerkzahnradgetriebe
Clutch mechanism in a gear transmission of a timepiece

(43) Date de publication de la demande: 16.12.1998
(73) Titulaire: ETA SA Manufacture Horlogère Suisse, 2540 Grenchen (CH)
(72) Inventeur: Bettelini, Marco, 2515 Prêles (CH)
(74) Mandataire: Barbeaux, Bernard

(56) Documents cités:
- CH-A- 8 103
- CH-A- 1 595 364
- US-A- 3 972 177

## Description

L'invention est relative à un dispositif de débrayage dans un train d'engrenages de pièce d'horlogerie, ce train actionnant une roue des minutes à partir d'un organe moteur et comportant une pluralité de mobiles disposés en chaîne et engrenant l'un sur l'autre, cette chaîne comprenant un mobile détachable d'au moins l'un des autres mobiles sous l'action d'un levier commandé par une tige de mise à l'heure, définissant deux positions, une première position dans laquelle est maintenue la chaîne de mobiles engrenés et une seconde position dans laquelle ladite chaîne est interrompue et stoppe la roue des minutes, le mobile détachable subissant, quand il est actionné, un mouvement de translation par rapport aux autres mobiles, les axes autour desquels tournent tous les mobiles restant sensiblement parallèles entre eux.

Un dispositif de débrayage répondant à la définition générique du paragraphe ci-dessus est connu. Une description en est donnée, par exemple, dans le document CH 15953 / 64.

Dans ce document, on retrouve toutes les caractéristiques du préambule de la revendication 1. La liaison entre la tige de mise à l'heure et le dispositif de débrayage est fixe. En effet, le dispositif de débrayage est actionné au moyen d'une bascule présentant une entrée circulaire dans laquelle est engagée une pomme que présents l'extrémité intérieure de la tige de mise à l'heure.

Cette liaison fixe entre la tige de mise à l'heure et la bascule d'actionnement du dispositif de débrayage présente un inconvénient majeur lors d'une opération de réparation sur la montre, où il est nécessaire de retirer la tige. Selon cet art antérieur, il est donc également nécessaire de dévisser la bascule qui est liée, non seulement, à la tige, mais aussi au mouvement d'horlogerie par un mobile intermédiaire détachable. Cette opération se révèle donc longue et difficile.

Un autre dispositif de débrayage de l'art antérieur est notamment connu du document EP-B-0 261 243 (= US-A-4 862 434).

Dans ce document le dispositif de débrayage est également disposé entre un organe moteur et une roue des minutes. C'est un mobile détachable de la roue des minutes, ce mobile étant connu sous le nom de roue moyenne, mais comportant en réalité une roue et un pignon ayant un arbre commun. La roue est en prise avec un pignon de seconde au centre, tandis que le pignon est en prise avec la roue des minutes. Un des pivots de ce mobile, qu'on appellera moyen, tourne dans une forure pratiquée dans un pont, alors que l'autre pivot tourne dans une forure pratiquée dans un levier commandé par une tige de mise à l'heure. Quand on tire la tige de mise à l'heure, l'arbre du mobile moyen s'incline de telle sorte que son pignon sort de la denture de la roue des minutes. L'affichage horaire de l'heure et de la minute est ainsi stoppé, les aiguilles pouvant alors être mises à l'heure par la tige via la minuterie.

Ce dispositif de débrayage a l'inconvénient d'augmenter l'épaisseur de la pièce d'horlogerie, car on comprend qu'il faut prévoir de la place pour la roue moyenne à l'état incliné. D'autre part, le pignon de la roue moyenne engrenant directement avec la roue des minutes, on comprend aussi que lors du réembrayage, l'aiguille des minutes peut présenter une erreur d'affichage, l'importance de cette erreur dépendant de la position de la denture du pignon par rapport à la denture de la roue au moment du réembrayage. Si la roue porte 60 dents, l'erreur peut aller jusqu'à plus ou moins une demi-minute. Cette erreur peut être chiffrée par la formule suivante où E est l'erreur et n est le nombre de dents de la roue des minutes :$\text{E = ±} \frac{\text{1}}{\text{2}} \text{·} \frac{\text{360°}}{\text{n}}$

Dans le cas où n = 60, E = ± 3° = environ ± 1/2 minute.

Pour éviter les inconvénients signalés dans les deux documente susmentionnés de l'art antérieur , la présente invention, en plus qu'elle satisfait à la description préliminaire donnée au premier paragraphe de cette description, est remarquable en ce que le levier est non solidaire de la tige et comprend des moyens de rappel solidaires de ce dernier, permettant le retour depuis la seconde position vers la première.

On va maintenant décrire en détail la présente invention sur la base d'une forme d'exécution donnée en exemple et illustrée par des dessins parmi lesquels :
- la figure 1 est une vue en plan du dispositif de l'invention, montré avec tige en position neutre enfoncée, les aiguilles d'heure et de minute étant entraînées un moteur et découplées de la tige de mise à l'heure;
- la figure 2 est une coupe selon la ligne II-II de la figure 1;
- la figure 3 est une vue en plan du dispositif de l'invention, montré avec tige en position tirée, les aiguilles d'heure et de minute étant entraînées par la tige de mise à l'heure et découplées du moteur,
- la figure 4 est une coupe selon la ligne IV-IV de la figure 3, et
- la figure 5 est une vue en coupe selon la ligne V-V des figures 1 et 3.

Les figures 1 à 4 montrent comment est réalisé le dispositif de mise à l'heure de la pièce d'horlogerie. Ce dispositif comprend une tige 8 de mise à l'heure. Cette tige est coiffée à l'une de ses extrémités par une couronne 28 qui permet de manipuler la tige avec les doigts. La tige peut être disposée dans une première position neutre enfoncée 20 comme cela est montré sur les figures 1 et 2. Dans cette position neutre, la tige est sans action sur la minuterie 24 de la pièce d'horlogerie. Si elle est entraînée en rotation, elle tourne donc dans le vide. A partir de cette position enfoncée, la tige 8 peut être tirée pour occuper la position illustrée par les figures 3 et 4. Dans cette position tirée 21, la tige 8 coopère avec un mobile de minuterie 24 comprenant une roue 29 et un pignon 30 solidaire d'un arbre 35 pour permettre la mise à l'heure des aiguilles d'heure 23 et de minute 22. Les figures 2 et 4 montrent particulièrement bien que l'extrémité de la tige 8 opposée à celle coiffée par la couronne 28 est arrangée pour prendre appui sur une zone périphérique 32 de la roue de minuterie 29 quand la tige 8 est tirée en seconde position 21. A ce moment, la roue de minuterie 29 peut être entraînée par friction par la tige 8 quand cette tige est actionnée en rotation.

On comprendra que dans la position tirée ou de mise à l'heure de la tige 8, il est indispensable de débrayer les aiguilles d'heure 23 et de minute 22 du moteur 3 qui les entraîne normalement pour afficher le temps.

Les figures 1 à 4 montrent un tel dispositif de débrayage inséré dans un train d'engrenage 1 de pièce d'horlogerie, ce train actionnant une roue des minutes 2 à partir d'un organe moteur 3. Les figures montrent que le train d'engrenages 1 comporte une pluralité de mobiles 4, 5 et 6 disposés en chaîne et engrenant l'un sur l'autre. Cette chaîne comporte un mobile détachable 5 d'au moins l'un des autres mobiles (du mobile 6 dans l'exécution illustrée par les figures) sous l'action d'un levier 7 commandé par la tige 8 de mise à l'heure pour interrompre la chaîne et stopper la roue des minutes 2. Les figures 2 et 4 montrent le mobile détachable 5 respectivement attaché et détaché du train d'engrenages 1. Il est important de noter ici que le mobile détachable 5 subit, quand il est actionné par le levier 7, un mouvement de translation par rapport aux autres mobiles 4 et 6. En effet, les axes autour desquels tournent tous les mobiles 4 à 6 restent sensiblement parallèles entre eux.

On va décrire maintenant dans le détail, un mode d'exécution d'abord du dispositif de mise à l'heure comprenant la tige de mise à l'heure et la minuterie qui lui est associée, ensuite du dispositif de débrayage inséré dans le train d'engrenages reliant le moteur à l'affichage de l'heure et de la minute.

### Le dispositif de mise à l'heure

Les figures 1 à 4 montrent que la pièce d'horlogerie est munie d'une tige 8 coiffée d'une couronne 28 qui facilite la manipulation de la tige. Cette tige peut être disposée en une première position enfoncée 20 (figures 1 et 2) ou en une seconde position tirée 21 (figures 3 et 4). La tige 8 est guidée dans une platine 40 et présente une première gorge 41 dans laquelle s'engage un ressort de positionnement 42 quand cette tige se trouve en première position enfoncée, et une seconde gorge 43 dans laquelle s'engage ce même ressort 42 quand la tige se trouve en seconde position tirée. Les gorges 41 et 43 sont séparées par un bourrelet 44.

L'autre extrémité de la tige 8, celle opposée à la couronne 28, présente un pommeau 31. La référence 24 désigne le mobile de minuterie qui comporte un arbre 35, une roue 29 et un pignon 30. Dans une zone périphérique de la roue de minuterie 29 et plus précisément sous celle-ci, se trouve un bourrelet annulaire 32 sur lequel vient s'appuyer le pommeau 31 de la tige 8 quand cette tige se trouve en seconde position tirée (figure 4). Ainsi dans cette situation tirée, quand on actionne la tige 8 en rotation, on entraîne le bourrelet 32 par friction et avec lui tout le mobile de minuterie 24. Comme la roue de minuterie 29 est en prise avec une chaussée 45 qui porte, en même temps qu'une roue des minutés 2, une aiguille de minute 22 et comme le pignon de minuterie 30 est en prise avec une roue à canon 33 portant une aiguille d'heure 23, on comprend que lorsqu'on actionne la tige 8 en rotation, on entraîne les roue 29 et pignon 30 de minuterie qui entraînent à leur tour et respectivement les aiguilles de minute 22 et d'heure 23, ce qui permet leur mise à l'heure.

En position neutre enfoncée (figure 2), le pommeau 31 est dégagé du bourrelet 32 ainsi que de la roue de minuterie 29 qu'il ne touche pas. Dans cette situation enfoncée, la tige tourne donc dans le vide si elle est entraînée en rotation.

Comme on l'a indiqué ci-dessus, pour entraîner la roue de minuterie 29 à partir du pommeau 31 une force d'appui doit s'exercer sur la roue pour que le bourrelet 32 soit bien entraîné par le pommeau 31. Cela peut être réalisé par soulèvement de la roue de minuterie 29 quand on tire la tige 8 en seconde position. En effet quand on passe de la situation montrée en figure 2 (tige enfoncée) à la situation montrée en figure 4 (tige tirée), le pommeau 31 soulève la roue 29 à l'encontre de la force de rappel d'un ressort 34 qui, dans cet exemple d'exécution, appuie sur l'arbre 35 de la minuterie 24. Un bon contact est alors assuré entre le bourrelet 32 et le pommeau 31. On observe qu'en se soulevant, la roue 29 et le pignon 30 restent toujours en prise avec, respectivement la chaussée 45 et la roue à canon 33.

Le bon contact entre pommeau et bourrelet n'est pas limité à l'exemple qui vient d'être décrit. Par exemple, le ressort de rappel pourrait être commandé par la tige au moment où celle-ci est tirée. Ce ressort appuierait alors sur l'arbre pour l'empêcher de se soulever, la roue restant toujours dans un même plan.

On doit noter ici qu'il a déjà été proposé de munir de dents un bourrelet annulaire pratiqué sur une roue de minuterie, ce bourrelet denté étant en prise avec un pommeau denté lui aussi. Une telle exécution est très onéreuse du fait du taillage des dents et ne conviendrait donc pas à une pièce d'horlogerie bon marché.

Le dispositif de mise à l'heure qui vient d'être décrit se distingue du document EP-B-0 261 243 cité plus haut, d'abord par le fait qu'il ne comporte aucun pignon de chant, ensuite par le fait qu'il ne nécessite pas une extrême précision pour entraîner par friction deux pièces coopérant l'une avec l'autre.

Comme on le voit particulièrement bien sur les vues en plan des figures 1 et 3, lorsque la tige 8 est disposée en seconde position tirée 21, le pommeau 31 actionne un levier 7 qui interrompt l'avance horaire des aiguilles d'heure 23 et de minute 22 par découplage ou débrayage d'un mobile 5 inséré dans un train d'engrenage 1 reliant le moteur 3 à la roue des minutes 22 de la pièce d'horlogerie. Ce dispositif de débrayage va être décrit en détail maintenant.

### Le dispositif de débrayage

Comme on l'a vu plus haut et comme les figures 1 à 4 le montrent bien, le dispositif de débrayage comporte un mobile 5 détachable d'un train d'engrenages 1 comportant une pluralité de mobiles 4 à 6 disposés en chaînes, ce mobile 5 subissant, quand il est actionné par un levier 7 commandé par la tige de mise à l'heure 8, un mouvement de translation par rapport aux autres mobiles 4 et 6, les axes de tous les mobiles restant sensiblement parallèles entre eux.

Le train d'engrenage 1 en question ici relie un moteur 3 mu par des impulsions horaires à une roue des minutes 2 qui porte l'aiguille des minutes 22. Le moteur 3 est de préférence du type pas à pas comprenant un stator 46, un noyau 47 entouré par une bobine 48 et un rotor aimanté 10 dont l'arbre porte un pignon 9. Comme on le voit sur les figures 1 à 4, le train d'engrenages 1 comporte d'abord un mobile intermédiaire 4 en prise avec le pignon 9 porté par le rotor 10 du moteur 3, ensuite le mobile détachable 5 en prise avec ledit mobile intermédiaire 4 et un mobile moyen 6 en prise avec ledit mobile détachable 5, ce mobile moyen étant en prise avec la roue des minutes 2.

Plus précisément, le mobile intermédiaire 4 comporte une roue 49 engrenant avec le pignon 9 du rotor 10 et un pignon 12 engrenant avec une roue 11 portée par le mobile détachable 5. Le mobile détachable comprend encore un pignon 13 en prise avec une roue moyenne 14 portée par le mobile moyen 6, lequel mobile moyen 6 porte encore un pignon 50 qui engrène avec la roue des minutes 2. De plus, comme le montrent les figures 2 et 4, le mobile détachable 5 est monté pivotant sur un tenon 15 lequel est solidaire du levier 7 commandé par la tige 8.

Si l'on examine de près les figures 1 et 3 le levier 7 commandé par la tige 8 est une lame 16 montée pivotante sur l'axe autour duquel tourne le mobile intermédiaire 4. L'extrémité 17 de ce levier 7 est retroussée en forme de nez pour coopérer avec la tige 8 ou plus exactement avec le pommeau 31 de cette tige. L'autre extrémité 18 de ce même levier 7 présente une partie amincie pour former une portion élastique qui prend appui sur un téton 19.

Ainsi, toutes les pièces en présence ayant été définies, on peut expliquer comment fonctionne le dispositif de débrayage.

Lorsque la tige 8 de mise à l'heure est disposée en première position 20 neutre enfoncée (figures 1 et 2), l'extrémité 17 du levier 7 se trouve engagée dans une gorge 51 qui suit le pommeau 31 de la tige. La lame 16 du levier 7 repose alors contre un téton 52, contraint qu'il est par la portion élastique 18 du levier 7. Dans cette situation, le mobile détachable 5 est en prise à la fois avec le mobile intermédiaire 4 et avec le mobile moyen 6. Le moteur 3 actionne alors les aiguilles d'heure 23 et de minute 22 de la pièce d'horlogerie.

Lorsque la tige 8 est disposée en seconde position tirée 21 (figures 3 et 4), l'extrémité 17 du levier 7 monte sur le pommeau 31 de la tige et fait pivoter la lame 16 dans la direction de la flèche A autour de l'axe supportant le mobile intermédiaire 4, tout en cintrant la portion élastique 18 du levier 7. Dans cette situation, le mobile détachable 5 se détache du mobile moyen 6 - plus précisément le pignon 13 du mobile détachable 5 se détache de la roue moyenne 14 - alors que sa roue 11 reste en prise avec le pignon 12 du mobile intermédiaire 4. Ainsi donc le train 1 comprend un mobile détachable d'au moins l'un des autres mobiles, mais on comprendra qu'une autre disposition pourrait amener le mobile détachable à se détacher de chacun des mobiles voisins. Quoiqu'il en soit, les aiguilles d'heure 23 et de minute 22 sont maintenant stoppées, ce qui permet à la tige 8 de coopérer avec le mobile de minuterie pour procéder à la mise à l'heure des aiguilles.

Le document EP-B-0 261 243 cité plus haut, décrit aussi un dispositif de débrayage qui est réalisé par l'inclinaison de la roue moyenne. Outre que ce mécanisme prend beaucoup de place en hauteur, il peut, lors du réembrayage, amener à une erreur de plus ou moins une demi-minute sur l'affichage de l'aiguille des minutes. Contrairement à cela, le dispositif d'embrayage décrit ci-dessus ne prend pas de place en hauteur puisqu'il y a seulement translation d'un mobile. De plus, le mobile débrayé n'est pas la roue moyenne, mais un mobile situé en amont, ce qui réduit par la formule suivante l'erreur d'affichage lors du réembrayage.

Si l'on désigne par E l'erreur maximum, par n le nombre de dents de la roue des minutes 2, par n' le nombre de dents du pignon 50 et par n'' le nombre de dents de la roue moyenne 14, on a :$\text{E = ±} \frac{\text{1}}{\text{2}} \text{·} \frac{\text{360°}}{\text{n"}} \text{·} \frac{\text{n'}}{\text{n}}$

En posant n = 70, n' = 7 et n'' = 60, on trouve une erreur maximum E = ± 0,3°, soit 3 secondes seulement.

### L'entraînement de l'aiguille des secondes

Le mouvement décrit ci-dessus prévoit un affichage des secondes. Comme cela est montré à la figure 5, le pignon 9 qui se trouve sur l'aimant 10 du rotor du moteur 3 est en prise avec la roue 49 du mobile intermédiaire 4 comme on l'a déjà vu plus haut pour l'entraînement du train d'engrenages 1. Avec le pignon 12 de la roue intermédiaire 4 engrène, en plus de la roue 11 du mobile détachable 5 (figures 1 à 4), une roue des secondes 25 qui entraîne par son arbre 26, une aiguille des secondes 27. Un tube de centre 60, chassé dans la platine 40, est traversé par la chaussée 45 et est coiffé par la roue à canon 33. Au moment de la mise à l'heure des aiguilles de minute 22 et d'heure 23, l'aiguille des secondes 27 continue à afficher la seconde. En variante, cette aiguille pourrait être stoppée électriquement si un interrupteur est installé sur la tige.

## Revendications

1. Dispositif de débrayage dans un train d'engrenages (1) de pièce d'horlogerie, ce train actionnant une roue des minutes (2) à partir d'un organe moteur (3) et comportant une pluralité de mobiles (4, 5, 6) disposés en chaîne et engrenant l'un sur l'autre, cette chaîne comprenant un mobile détachable (5) d'au moins l'un des autres mobiles sous l'action d'un levier (7) commandé par une tige (8) de mise à l'heure, définissant deux positions, une première position dans laquelle est maintenue la chaîne de mobiles engrenés et une seconde position dans laquelle ladite chaîne est interrompue et stoppe la roue des minutes (2), le mobile détachable (5) subissant, quand il est actionné, un mouvement de translation par rapport aux autres mobiles (4, 6), les axes autour desquels tournent tous les mobiles restant sensiblement parallèles entre eux, **caractérisé en ce que** le levier est non solidaire de la tige et comprend des moyens de rappel (17, 18, 19) solidaires de ce dernier, permettant le retour depuis la seconde position vers la première.

2. Dispositif de débrayage selon la revendication 1, **caractérisé par le fait que** les moyens de rappel du levier sont constitués par une portion élastique (18) prenant appui sur un téton (19).

3. Dispositif de débrayage selon la revendication 1 ou 2, **caractérisé par le fait que** le train d'engrenages (1) comprend successivement : un mobile intermédiaire (4) en prise avec un pignon (9) porté par le rotor (10) du moteur (3), le mobile détachable (5) en prise avec ledit mobile intermédiaire (4) et un mobile moyen (6) en prise avec ledit mobile détachable (5), ledit mobile moyen étant en prise avec la roue des minutes (2).

4. Dispositif de débrayage selon la revendication 3, **caractérisé par le fait que** le mobile détachable (5) comprend une roue (11) en prise avec un pignon (12) porté par le mobile intermédiaire (4), et un pignon (13) en prise avec une roue (14) portée par le mobile moyen (6), et que ledit mobile détachable (5) est monté pivotant sur un tenon (15) fixé sur le levier (7) commandé par la tige (8) de mise à l'heure.

5. Dispositif de débrayage selon la revendication 4, **caractérisé par le fait que** le levier (7) commandé par la tige (8) de mise à l'heure est une lame (16) montée pivotante sur l'axe autour duquel toume le mobile intermédiaire (4), la première extrémité (17) de ce levier étant arrangée pour coopérer avec la tige de mise à l'heure et la seconde extrémité (18) dudit levier présentant une portion élastique prenant appui sur un téton (19).

6. Dispositif de débrayage selon la revendication 5, **caractérisé par le fait que** la tige (8) de mise à l'heure, coiffée d'une couronne (28), peut prendre une première position (20) neutre enfoncée pour laquelle le mobile détachable (5) est en prise à la fois avec le mobile intermédiaire (4) et le mobile moyen (6), le moteur (3) actionnant alors les aiguilles d'heure (23) et de minute (22) de la pièce d'horlogerie, et une seconde position (21) tirée pour laquelle le mobile détachable (5) reste en prise avec le mobile intermédiaire (4) alors qu'il est détaché du mobile moyen (6), les aiguilles d'heure (23) et de minute (22) étant alors stoppées.

7. Dispositif de débrayage selon la revendication 6, **caractérisé par le fait qu'**en seconde position (21) tirée, la tige (8) de mise à l'heure coopère avec une minuterie (24) que présente la pièce d'horlogerie pour permettre la mise à l'heure des aiguilles d'heure (23) et de minute (22).

8. Dispositif de débrayage selon la revendication 4, **caractérisé en ce que** le pignon (12) porté par le mobile intermédiaire (4) est en prise de surcroît avec une roue de seconde (25) que présente la pièce d'horlogerie, cette roue portant sur son arbre (26) une aiguille de seconde (27).

## Patentansprüche

1. Ausrückvorrichtung in einem Getriebezug (1) eines Zeitmeßgeräts, wobei dieser Zug ausgehend von einem Motororgan (3) ein Minutenrad (2) betätigt und mehrere bewegliche Teile (4, 5, 6) enthält, die in einer Kette angeordnet und in gegenseitigem Eingriff sind, wobei diese Kette ein bewegliches Teil (5) umfaßt, das von wenigstens einem der anderen beweglichen Teile unter der Wirkung eines Hebels (7) lösbar ist, der durch einen Zeiteinstellstift (8) gesteuert wird und zwei Positionen definiert, eine erste Position, in der die Kette aus beweglichen Teilen in Eingriff gehalten wird, und eine zweite Position, in der die Kette unterbrochen ist und das Minutenrad (2) anhält, wobei das lösbare bewegliche Teil (5) dann, wenn es betätigt wird, einer translatorischen Bewegung in bezug auf die anderen beweglichen Teile (4, 6) unterliegt, wobei die Achsen, um die sich alle beweglichen Teile drehen, im wesentlichen zueinander parallel bleiben, **dadurch gekennzeichnet, daß** der Hebel mit dem Stift nicht fest verbunden ist und Rückstellmittel (17, 18, 19) umfaßt, die mit diesem letzteren fest verbunden sind und die Rückkehr aus der zweiten Position in die erste ermöglichen.

2. Ausrückvorrichtung nach Anspruch 1, **dadurch gekennzeichnet, daß** die Mittel für die Rückstellung des Hebels durch einen elastischen Abschnitt (18) gebildet sind, der sich an einem Zapfen (19) abstützt.

3. Ausrückvorrichtung nach Anspruch 1 oder 2, **dadurch gekennzeichnet, daß** der Getriebezug (1) nacheinander umfaßt: ein bewegliches Zwischenteil (4), das mit einem Ritzel (9) in Eingriff ist, das von dem Rotor (10) des Motors (3) getragen wird, das lösbare bewegliche Teil (5), das mit dem beweglichen Zwischenteil (4) in Eingriff ist, und ein mittleres bewegliches Teil (6), das mit dem lösbaren beweglichen Teil (5) in Eingriff ist, wobei das mittlere bewegliche Teil mit dem Minutenrad (2) in Eingriff ist.

4. Ausrückvorrichtung nach Anspruch 3, **dadurch gekennzeichnet, daß** das lösbare bewegliche Teil (5) ein Rad (11), das mit einem von dem beweglichen Zwischenteil (4) getragenen Ritzel (12) in Eingriff ist, und ein Ritzel (13), das mit einem von dem mittleren beweglichen Teil (6) getragenen Rad (14) in Eingriff ist, umfaßt und daß das lösbare bewegliche Teil (5) an einem Zapfen (15) schwenkbar angebracht ist, der an dem von dem Zeiteinstellstift (8) gesteuerten Hebel (7) befestigt ist.

5. Ausrückvorrichtung nach Anspruch 4, **dadurch gekennzeichnet, daß** der von dem Zeiteinstellstift (8) gesteuerte Hebel (7) ein Plättchen (16) ist, das an der Achse, um die sich das bewegliche Zwischenteil (4) dreht, schwenkbar angebracht ist, wobei das erste Ende (17) dieses Hebels so beschaffen ist, daß es mit dem Zeiteinstellstift zusammenwirkt, und das zweite Ende (18) des Hebels einen elastischen Abschnitt aufweist, der sich an einem Zapfen (19) abstützt.

6. Ausrückvorrichtung nach Anspruch 5, **dadurch gekennzeichnet, daß** der Zeiteinstellstift (8), der von einer Krone (28) abgedeckt ist, eine erste, eingeschobene, neutrale Stellung (20), in der das lösbare bewegliche Teil (5) zugleich mit dem beweglichen Zwischenteil (4) und mit dem mittleren beweglichen Teil (6) in Eingriff ist, wobei der Motor (3) dann den Stundenzeiger (23) und den Minutenzeiger (22) des Zeitmeßgeräts betätigt, und eine zweite herausgezogene Stellung (21), in der das lösbare bewegliche Teil (5) mit dem beweglichen Zwischenteil (4) in Eingriff bleibt, während es von dem mittleren beweglichen Teil (6) gelöst ist, wobei der Stundenzeiger (23) und der Minutenzeiger (22) dann angehalten sind, einnehmen kann.

7. Ausrückvorrichtung nach Anspruch 6, **dadurch gekennzeichnet, daß** der Zeiteinstellstift (8) in der zweiten, herausgezogenen Stellung (21) mit einem Minutenwerk (24) zusammenwirkt, das das Zeitmeßgerät aufweist, um die Zeiteinstellung des Stundenzeigers (23) und des Minutenzeigers (22) zu ermöglichen.

8. Ausrückvorrichtung nach Anspruch 4, **dadurch gekennzeichnet, daß** das von dem beweglichen Zwischenteil (4) getragene Ritzel (12) außerdem mit einem Sekundenrad (25) in Eingriff ist, das das Zeitmeßgerät aufweist, wobei dieses Rad an seiner Welle (26) einen Sekundenzeiger (27) trägt.

## Claims

1. Disconnecting-gear device for a timepiece gear train (1), this gear train actuating a minute wheel (2) from a driving element (3) and including a plurality of wheels and pinions (4, 5, 6) arranged in a chain and meshing with each other, this chain including a wheel and pinion (5) able to be disconnected from one of the other wheel and pinions by the action of a lever (7) controlled by a time-setting stem (8), defining two positions, a first position wherein the gear wheel and pinion chain is maintained and a second position wherein said chain is interrupted and stops the minute wheel (2), the disconnectable wheel and pinion (5) undergoing, when it is actuated, a movement of translation with respect to the other wheels and pinions (4, 6), the axes about which all the wheels and pinions rotate remaining substantially parallel to each other, **characterized in that** the lever (7) is not attached to the stem and includes return means (17, 18, 19) attached to the latter, allowing it back from the second position to the first one.

2. Disconnecting-gear device according to claim 1, **characterized in that** the return means of the lever are consisting of an elastic portion (18) resting on a nib (19).

3. Disconnecting-gear device according to claim 1 or 2, **characterized in that** the gear train (1) includes in succession: an intermediate wheel and pinion (4) meshed with a pinion (9) carried by the rotor (10) of the motor (3), the disconnectable wheel and pinion (5) meshed with said intermediate wheel and pinion (4) and a third wheel and pinion (6) meshed with said disconnectable wheel and pinion (5), said third wheel and pinion meshing with the minute wheel (2).

4. Disconnecting-gear device according to claim 3, **characterized in that** the disconnectable wheel and pinion (5) includes a wheel (11) meshed with a pinion (12) carried by the intermediate wheel and pinion (4) and a pinion (13) meshed with a wheel (14) carried by the third wheel and pinion (6) and **in that** said disconnectable wheel and pinion (5) is mounted so as to pivot on a stud (15) fixed onto the lever (7) controlled by the time-setting stem (8).

5. Disconnecting-gear device according to claim 4, **characterized in that** the lever (7) controlled by the time-setting stem (8) is a strip (16) mounted so as to pivot on the shaft about which the intermediate wheel and pinion (4) rotates, the first end (17) of this lever being arranged to co-operate with the time-setting stem and the second end (18) of said lever having an elastic portion resting on a nib (19).

6. Disconnecting-gear device according to claim 5, **characterized in that** the time-setting stem (8), topped by a crown (28), may take a first neutral pushed in position (20) for which the disconnectable wheel and pinion (5) is meshed both with the intermediate wheel and pinion (4) and the third wheel and pinion (6), the motor (3) then actuating the hour (23) and minute (22) hands of the timepiece, and a second pulled out position (21) for which the disconnectable wheel and pinion (5) remains meshed with the intermediate wheel and pinion (4) while being disconnected from the third wheel and pinion (6), the hour (23) and minute (22) hands then being stopped.

7. Disconnecting-gear device according to claim 6, **characterized in that** in the second pulled out position (21), the time-setting stem (8) co-operates with a motion-work (24) of the timepiece to allow setting of the hour (23) and minute (22) hands.

8. Disconnecting-gear device according to claim 4, **characterized in that** the pinion (12) carried by the intermediate wheel and pinion (4) is also meshed with a second wheel (25) of the timepiece, this wheel carrying on its shaft (26) a second hand (27).
